# EUROPÄISCHE PATENTANMELDUNG

(11) **EP 4 703 032 A2**
(43) Veröffentlichungstag der Anmeldung: **04.03.2026**
(21) Anmeldenummer: 25198811.9
(22) Anmeldetag: 28.08.2025
(51) Int. Cl.: B01F 27/1145, B01F 27/192, B01F 27/921, B01F 33/83, B01F 33/80, B01F 35/21, B01F 35/51, B01F 35/53, B01F 101/18

(54) **MISCHVORRICHTUNG ZUR VERMISCHUNG VON FUTTERKOMPONENTEN FÜR EIN INSEKTENFUTTERMITTEL, BETREFFENDE FUTTERKÜCHE UND VERWENDUNG**

(30) Priorität: 02.09.2024 LU 508154
(71) Anmelder: Big Dutchman International GmbH, 49377 Vechta (DE)
(72) Erfinder: Fuchs, Karsten Gerhard, 49632 Essen (Oldenburg) (DE); Honkomp, Mario, 49429 Visbek (DE)
(74) Vertreter: Eisenführ Speiser

(57) **Zusammenfassung**

Die Erfindung betrifft eine Mischvorrichtung (2) zum Vermischen von Futterkomponenten, insbesondere zur Herstellung eines Insektenfuttermittels, mit einem Mischbehälter (4) zur Aufnahme von Futterkomponenten, und einem Rührwerk (6) zur Vermischung der Futterkomponenten, mit einem Rührmittel (8), wobei das Rührmittel (8) entlang einer Längsachse (L_{R}) drehbar in dem Mischbehälter (4) angeordnet ist.

Erfindungsgemäß wird vorgeschlagen, dass das Rührmittel (8) eine Mehrfachspirale (18) mit zwei entlang der Längsachse (L_{R}) beanstandeten Schneckenflügeln (54a, 54b) aufweist, wobei die Mehrfachspirale (18) derart ausgebildet ist, dass diese in dem Mischbehälter (4) aufgenommene Futterkomponenten mittig in dem Mischbehälter (4) nach unten verdrängt. Die Erfindung betrifft ferner eine Futterküche (100) sowie eine Verwendung.

## Beschreibung

Die Erfindung betrifft eine Mischvorrichtung zum Vermischen von Futterkomponenten, insbesondere zur Herstellung eines Insektenfuttermittels, mit einem Mischbehälter zur Aufnahme von Futterkomponenten und einem Rührwerk zur Vermischung der Futterkomponenten, wobei das Rührwerk ein Rührmittel aufweist, welches in dem Mischbehälter drehbar entlang einer Längsachse angeordnet ist.

Derartige Mischvorrichtungen sind aus dem Stand der Technik bekannt und werden insbesondere zur Herstellung eines Futtermittels für die Schweinefütterung verwendet. Beispielsweise ist vom Unternehmen WEDA eine Mischvorrichtung bekannt, bei der der Mischbehälter einen mehreckigen Querschnitt aufweist. Im Inneren des Mischbehälters ist ein Rührwerk angeordnet, welches dem Vermischen der Futterkomponenten dient.

Der Einsatz solcher Mischvorrichtungen hat sich zur Zubereitung von Schweinefutter bewährt, da Schweinefutter typischerweise aus feinen Komponenten besteht. Damit weist das zu mischende Futtermittel eine geringe Viskosität auf, womit das Futtermittel dem Rührwerk nur einen geringen Betätigungswiderstand entgegensetzt.

Insekten und im Besonderen die Larven der schwarzen Soldatenfliege sowie Mehlwürmer werden mit einem im Vergleich zum Schweinefutter deutlich festerem und trocknerem Futter mit einem höheren Trockensubstanz-Gehalt und einer höheren Viskosität gefüttert. Das Futter weist eine flüssige, breiige oder stichfeste Konsistenz auf und besteht aus feuchten und trockenen Komponenten, bspw. Weizenkleie, Zuckerrübenschnitzen, Mineralfuttermittel, Gemüsereste, Nebenströme aus der Lebensmittelindustrie und Silage. Im Vergleich zu Futtermitteln für Schweine, besitzt das Insektenfutter einen höheren Trockensubstanz-Gehalt und auch eine höhere Viskosität.

Unter einem flüssigen, breiigen oder stichfesten Futtermittel wird sowohl ein relativ flüssiges Futtermittel mit einem Trockensubstanz-Gehalt von gleich oder größer als 5 % verstanden, als auch sehr festes Futtermittel mit einem Trockensubstanz-Gehalt von bis zu 40 %, wobei das breiige Futtermittel vorzugsweise pumpfähig ist.

Eine Besonderheit hierbei ist es, dass das Futter für die eingangs genannten Insekten gleichzeitig auch als Lebensraum für die Tiere dient, weshalb ein zu feuchtes Futter ein Ertrinken der Larven verursachen kann. Insoweit ist es für eine gute Leistung der Insektenzucht entscheidend, ein strukturreiches Futter mit einem hohen Trockensubstanz-Gehalt von bspw. 25 %-30 % herzustellen. Bekannte Mischvorrichtungen, die zur Herstellung von Schweinefutter optimiert worden sind, sind zumeist nicht in hinreichendem Maße in der Lage, aus den unterschiedlichen Futterkomponenten, die zur Herstellung eines solchen Insektenfuttermittels erforderlich sind, ein homogenes Gemisch herzustellen.

Es ist daher Aufgabe der vorliegenden Erfindung, die aus dem Stand der Technik bekannten Nachteile zumindest teilweise zu überwinden. Insbesondere war eine Mischvorrichtung anzugeben, die sich auch bei flüssigem, breiigem oder stichfestem, strukturreichem Futter dazu eignet, aus den unterschiedlichen Futterkomponenten ein homogenes Futtergemisch herzustellen.

Erfindungsgemäß wird die Aufgabe bei einer Mischvorrichtung der eingangs genannten Art dadurch gelöst, dass das Rührmittel eine Mehrfachspirale mit wenigstens zwei entlang der Längsachse beanstandeten Schneckenflügeln aufweist, wobei die Mehrfachspirale derart ausgebildet ist, dass diese in dem Mischbehälter aufgenommene Futterkomponenten mittig in dem Mischbehälter nach unten verdrängt (Anspruch 1).

Der Erfindung liegt die Erkenntnis zugrunde, dass sich die Mehrfachspirale durch besonders gleichmäßige bzw. "runde" Laufeigenschaften auszeichnet, da sich die auf die Spirale wirkenden Kräfte gegenseitig aufheben. Im Vergleich dazu würde eine Einfachspirale für mehr Vibrationen im Tank sorgen, da das Rührwerk ungleichmäßiger läuft. Vorzugsweise ist die Mehrfachspirale als Doppelspirale ausgebildet. Die Doppelspirale weist eine geringe Komplexität auf und zeichnet sich durch gleichmäßige und ruhige Laufeigenschaften aus. Gemäß einer alternativen Ausführungsform ist die Mehrfachspirale als Dreifach- oder Vierfachspirale ausgebildet. Auch bei einer derartigen Ausbildung der Mehrfachspirale würden sich die Kräfte aufheben und die gleichmäßigen Laufeigenschaften zum Tragen kommen.

Die Mehrfachspirale weist vorzugsweise eine Welle und zwei an der Welle angeordnete Schneckenflügel auf. Die Schneckenflügel erstrecken sich spiralförmig entlang der Welle. Durch die Rotation der Welle werden auch die Schneckenflügel in Rotation versetzt. Die Drehrichtung der Welle ist dabei vorzugsweise so gewählt, dass die Futterkomponenten mittig entlang der Welle nach unten gefördert werden.

Der Aufbau und der Einsatz des Rührmittels unterscheidet sich von typischen, aus dem Stand der Technik vorbekannten Mischvorrichtungen, bei denen das zu fördernde Medium nach oben gefördert und dadurch vermischt wird. In der erfindungsgemäßen Mischvorrichtung erfolgt das genaue Gegenteil, nämlich eine Verdrängung der Futterkomponenten mittig entlang einer Welle des Rührmittels in dem Mischbehälter nach unten. Dies hat zur Folge, dass die Futterkomponenten im unteren Bereich des Mischbehälters nach radial außen verdrängt werden und außen in dem Mischbehälter nach oben steigen. Von dort gelangen sie wieder nach radial innen und werden dem Rührmittel erneut zugeführt.

Gemäß einer Ausführungsform ist die Mehrfachspirale als Doppelhelix ausgebildet. Die Doppelhelix weist zwei sich helixförmig entlang der Welle erstreckende Schneckenflügel auf. Die Schneckenflügel sind vorzugsweise mittels eines Befestigungselementes an einer Welle befestigt. Die Schneckenflügel erstrecken sich mit vorzugsweise konstanter Steigung entlang der Welle. Jeder einzelne Schneckenflügel weist gewissermaßen die Form einer zylindrischen Spirale auf. Vorzugsweise sind zwei Befestigungselemente vorgesehen, um eine sichere Befestigung der Schneckenflügel zu erreichen. Gemäß einer alternativen Ausführungsform sind drei oder mehr Befestigungselemente vorgesehen. Diese Konfiguration kann insbesondere bei größeren Behältervolumen, größeren Förderleistungen und besonders viskosen Futtermittelzusammensetzungen strukturell vorteilhaft sein kann.

Gemäß einer alternativen Ausführungsform weisen die Schneckenflügel eine progressive Steigung auf. Die Steigung kann damit über den axialen Schneckenverlauf zunehmen oder abnehmen.

Die Schneckenflügel sind über vorzugsweise wenigstens zwei Ausleger an der Welle befestigt. Vorzugsweise ist wenigstens ein Ausleger mit Schneckenflügel verbunden und hält diese relativ zur Welle. Gemäß einer Ausführungsform sind zwei Ausleger vorgesehen, wobei jeder der Ausleger mit beiden Schneckenflügel verbunden ist und diese relativ zur Welle hält. Die Welle kann einen viereckigen bzw. quadratischen Querschnitt aufweisen. Der Wellenquerschnitt kann aber alternativ auch rund, sechseckig oder achteckig ausgebildet sein.

Gemäß einer Ausführungsform ist unterseitig an dem Rührmittel, insbesondere der Mehrfachspirale, ein Bodenrührwerk angeordnet, welches insbesondere wenigstens zwei Rührflügel aufweist. Das Bodenrührwerk kann bspw. auch vier oder sechs Rührflügel aufweisen, die vorzugsweise in Umfangsrichtung einen im wesentlichen konstanten Abstand voneinander aufweisen. Das Bodenrührwerk ist vorzugsweise an der Welle unterhalb der Schneckenflügel angeordnet. Unter einem Bodenrührwerk wird ein Rührwerk verstanden, welches unterseitig an dem Rührmittel, insbesondere benachbart zum Behälterboden angeordnet ist.

Die Rührflügel des Bodenrührwerks dienen dazu, das zu vermischende Futtermittel in einem unteren Bereich des Mischbehälters nach außen zu fördern. Es hat sich ferner herausgestellt, dass das Bodenrührwerk insbesondere auch dann von hoher Bedeutung ist, wenn kleine Futtermengen mit der Mischvorrichtung angemischt werden sollen. Durch das Vorsehen des Bodenrührwerks mit entsprechenden Rührflügeln kann auch bei geringen zu mischenden Mengen eine homogene Vermischung erreicht werden. Die Rührflügel sind vorzugsweise V-förmig zueinander angeordnet. Die Rührflügel erstrecken sich vorzugsweise in Richtung der Mehrfachspirale.

Gemäß einer Ausführungsform weist der Mischbehälter eine seitliche Behälterwand auf, welche quer zu einer Mischbehälter-Längsachse einen mehreckigen Querschnitt aufweist, und wobei benachbarte Ecken der Behälterwand jeweils mittels einem Wandabschnitt verbunden sind, wobei in Umfangsrichtung benachbarte Wandabschnitte eine unterschiedliche Seitenbreite quer zur Mischbehälter-Längsachse auf.

Der Weiterbildung der Erfindung liegt die Erkenntnis zugrunde, dass durch das Zusammenspiel aus Rührwerk und Mischbehälter, bei dem die Wandabschnitte unterschiedliche Längen aufweisen, eine Verbesserung der Vermischung bei flüssigen, breiigen oder stichfesten und strukturreichen Futterkomponenten erreicht wird. Überraschend hat sich gezeigt, dass wenn das Rührwerk den Futterbrei mittig nach unten drückt, und dieses aufgrund der Verdrängung außen im Bereich der Wandabschnitte des Mischbehälters wieder nach oben steigt, durch die unterschiedlichen Seitenbreiten der Wandabschnitte der Futterbrei ungleichmäßig bricht, wodurch die Vermischung der Futterkomponenten gegenüber aus dem Stand der Technik vorbekannten Mischvorrichtungen deutlich verbessert wird. Zusätzlich wird hierdurch wirkungsvoll verhindert, dass sich nicht vermischte Futterkomponenten in den Ecken des Mischbehälters absetzen. Die Wandabschnitte sind vorzugsweise als Bleche ausgebildet. Gemäß einer Ausführungsform weisen die Wandabschnitte eine rechteckige Grundform auf. Der Ausdruck "in Umfangsrichtung" ist vorzugsweise bezogen auf die Mischbehälter-Längsachse. Unter der Seitenbreite der Wandabschnitte wird deren Erstreckung insbesondere an einer ober- oder unterseitigen Kante quer zur Mischbehälter-Längsachse verstanden oder einer beliebigen Ebene quer zur Mischbehälter-Längsachse.

Gemäß einer Ausführungsform weisen die Wandabschnitte erste Wandabschnitte mit einer ersten Seitenbreite auf und zweite Wandabschnitte mit einer zweiten Seitenbreite, wobei die ersten und die zweiten Wandabschnitte alternierend zueinander angeordnet sind. Mit anderen Worten weisen benachbarte Wandabschnitte, die von einer Ecke unterbrochen sind, unterschiedliche Längen auf, nämlich der erste Wandabschnitt die erste Seitenbreite und der zweite Wandabschnitt die zweite Seitenbreite. Durch eine derartige Ausbildung der Wandabschnitte können zum einen die genannten positiven Effekte im Hinblick auf die Durchmischung des Futterbreis erreicht werden und zum anderen die Bauteilkomplexität geringgehalten werden, sodass lediglich zwei verschiedene Wandabschnittskonfigurationen bzw. Grundformen vorzusehen sind, die alternierend zueinander angeordnet werden können. Hierdurch wird der Fertigungsaufwand reduziert.

Gemäß einer Ausführungsform weist der mehreckige Querschnitt wenigstens acht Ecken auf. Eine derartige Ausbildung des mehreckigen Querschnittes hat sich als geeignet erwiesen, um jenes Volumen, welches nicht von dem Rührmittel erreicht werden kann, und in dem sich potenziell Futterkomponenten ablagern könnten, möglich gering zu halten. Die Ablagerung von nicht vermischten Futterkomponenten im Bereich der Ecken kann durch den mehreckigen Querschnitt weitestgehend verhindert werden.

Gemäß einer Ausführungsform sind die Wandabschnitte aus Edelstahl ausgebildet. Vorzugsweise sind die Wandabschnitte miteinander verschraubt, sodass die Mischvorrichtung in Einzelteilen oder in Baugruppen zum Aufstellungsort transportiert und sodann vor Ort montiert werden kann. Vorzugsweise kann zwischen benachbarten Wandabschnitten eine Dichtung vorgesehen sein, etwa ein Dichtband. Ferner werden hierdurch das Transportvolumen und die Transportkosten reduziert.

Gemäß einer Ausführungsform weist das Rührmittel eine Längsachse auf, welche koaxial zur Mischbehälter-Längsachse angeordnet ist. Hierdurch wird eine besonders gleichmäßige Durchmischung des Futtermittels erreicht und vermieden, dass sich nicht vermischte Futterkomponenten in Bereichen des Mischbehälters ablagern.

Gemäß einer Ausführungsform weist das Rührwerk eine Antriebseinrichtung auf, welche oberseitig an dem Mischbehälter montiert ist. Ein solchen Rührwerk wird auch als Top-Entry-Rührwerk bezeichnet.

Gemäß einer Ausführungsform ist das Rührwerk ein ersten Rührwerk, wobei die Mischvorrichtung ein zweites Rührwerk aufweist, welches eine Antriebseinrichtung aufweist, der unterseitig an dem Mischbehälter montiert ist, insbesondere wobei das zweite Rührwerk ein rotierendes Zerkleinerungsmittel aufweist, welches dazu eingerichtet ist, Partikel in dem Futterbrei zu zerkleinern. Das Zerkleinerungsmittel ist vorzugsweise als Messer, Messeranordnung oder als Dissolver ausgebildet.

Gemäß einer Ausführungsform kann die Antriebseinrichtung des ersten Rührwerks unabhängig von der Antriebseinrichtung des zweiten Rührwerks betrieben werden, insbesondere mit jeweils unterschiedlichen Drehzahlen.

Auf diese Weise ermöglicht die Mischvorrichtung sowohl eine effiziente Durchmischung des Futterbreis, als auch eine gezielte Partikelzerkleinerung.

Gemäß einer Ausführungsform weist die Antriebseinrichtung einen frequenzgeregelten Getriebemotor auf. Hierdurch kann ein großes Drehzahlspektrum für das Rührmittel erreicht werden, um bei verschiedenen Füllständen und Viskositäten des Futtermittels eine angemessene Rührwirkung zu erzielen. Dies wird durch den frequenzgeregelten Anschluss des Getriebemotors ermöglicht, vorzugsweise in 87Hz Kennlinie. Alternativ kann der Getriebemotor ohne Frequenzumrichter betrieben werden.

Gemäß einer Ausführungsform weist der Mischbehälter ein Aufnahmevolumen von 1000 Litern bis 10000 Litern auf, insbesondere 1200 Litern - 2500 Litern. Eine derartige Dimensionierung des Aufnahmevolumens hat sich als besonders geeignet erwiesen, um entsprechende Futtermengen herstellen zu können, wobei gleichzeitig eine homogene Durchmischung der Futterkomponenten sichergestellt bleibt.

Gemäß einer Ausführungsform ist der Mischbehälter oberseitig geschlossen ausgebildet. Vorzugsweise weist der Mischbehälter einen zu öffnenden oberseitigen Deckel auf.

Gemäß einer Ausführungsform verjüngt sich der Mischbehälter in einem unterseitigen Bereich in eine Richtung nach vertikal unten trichterförmig bis hin zu einem Bodenabschnitt. Der unterseitige Bereich ist vorzugsweise aus trapezförmigen Trichterblechen ausgebildet. Auch der untere Bereich weist vorzugsweise acht Ecken auf. Durch die entsprechende Verjüngung kann sichergestellt werden, dass das Futtermittel über einen Auslass an einer zentralen Stelle entnommen werden kann und darüber hinaus wird die Vermischung der Futterkomponenten insbesondere dann verbessert, wenn der Mischbehälter lediglich mit geringen Futtermittel-Mengen befüllt ist. Vorzugsweise weisen die trapezförmigen Trichterbleche in einem Kontaktbereich zu den Wandabschnitten dieselbe Seitenbreite auf, wie die entsprechenden benachbarten Wandabschnitte. Das bedeutet, dass auch die trapezförmigen Trichterbleche an ihrer oberen Seite jeweils unterschiedliche Seitenbreiten aufweisen, wobei Trichterbleche mit einer größeren Seitenbreite alternierend angeordnet sind zu Trichterblechen mit einer geringeren oberen Seitenbreite. Zusammen mit den Wandabschnitten kann somit erreicht werden, dass der Futterbrei ungleichmäßig bricht und die Vermischung hierdurch verbessert wird. Das Rührmittel erstreckt sich dabei vorzugsweise im Wesentlichen bis zum Bodenabschnitt um die Vermischung der Futterkomponenten zu verbessern.

Die Erfindung ist vorstehend unter Bezugnahme auf eine Mischvorrichtung beschrieben worden. In einem weiteren Aspekt betrifft die Erfindung eine Futterküche zur Zubereitung eines Futtermittels für Insekten, insbesondere zur Larvenmast und Larvenaufzucht. Erfindungsgemäß weist die Futterküche mindestens eine Mischvorrichtung mit einem Mischbehälter und einem Rührwerk auf, wobei die Mischvorrichtung nach einem der vorstehenden Ausführungsbeispiele ausgebildet ist, wenigstens ein mit der Mischvorrichtung koppelbares Zuführ-Fördermittel, welches dazu eingerichtet ist, Komponenten des Futtermittels in dem Mischbehälter zu fördern, wenigstens ein mit der Mischvorrichtung koppelbares Abführ-Fördermittel, welches dazu eingerichtet ist, das insbesondere flüssige, breiige oder stichfeste Futtermittel aus der Mischvorrichtung zu fördern, und eine Dosiereinrichtung, welche über das Abführ-Fördermittel mit der Mischvorrichtung verbindbar und dazu eingerichtet ist, das Futtermittel zu dosieren. Die Futterküche kann auch zwei oder mehr Mischvorrichtungen aufweisen.

Mit anderen Worten ist die Mischvorrichtung damit Teil der Futterküche für die Zubereitung des Insektenfutters. Nach der Vermischung der Futterkomponenten in der Mischvorrichtung wird der fertige Futterbrei über ein Abführ-Fördermittel, bspw. entsprechende Pumpen und Rohrleitungen, zu der Dosiereinrichtung befördert. Dort wird der Futterbrei in Vorrichtungen, bspw. Kisten für die Larvenmast dosiert und die Larven anschließend zugegeben.

Die Futterküche macht sich dieselben Vorteile und bevorzugten Ausführungsformen zunutze wie die erfindungsgemäß Mischvorrichtung und umgekehrt. Zur Vermeidung von Wiederholungen wird auf das obige Vorbringen verwiesen und dessen Inhalt hiermit einbezogen.

In einem weiteren Aspekt betrifft die Erfindung die Verwendung einer Mischvorrichtung nach einem der vorstehenden Ansprüche zur Herstellung eines Futtermittels für Insekten. Auch die Verwendung macht sich die gleichen Vorteile und bevorzugten Ausführungsformen zunutze wie die erfindungsgemäße Mischvorrichtung und die erfindungsgemäße Futterküche und umgekehrt. Zur Vermeidung von Wiederholungen wird auf das obige Vorbringen verwiesen und dessen Inhalt hiermit einbezogen.

Die Erfindung wird nachfolgend anhand eines bevorzugten Ausführungsbeispiels und der beigefügten Figuren näher beschrieben. Hierbei zeigen:
- Fig. 1: ein Ausführungsbeispiel einer erfindungsgemäßen Mischvorrichtung zum Vermischen von Futterkomponenten in einer perspektivischen Teilschnittdarstellung;
- Fig. 2: das Ausführungsbeispiel der erfindungsgemäßen Mischvorrichtung gemäß Figur 1 in einer Seiten-Schnittansicht;
- Fig. 3: das Rührmittel der erfindungsgemäßen Mischvorrichtung gemäß den Figuren 1 und 2 in einer perspektivischen Ansicht;
- Fig. 4: den Mischbehälter der erfindungsgemäßen Mischvorrichtung gemäß den Figuren 1 und 2 in einer perspektivischen Ansicht;
- Fig. 5a: ein alternatives Ausführungsbeispiel einer erfindungsgemäßen Mischvorrichtung zum Vermischen von Futterkomponenten in einer perspektivischen Teilschnitt-Darstellung;
- Fig. 5b: eine Detailansicht der erfindungsgemäßen Mischvorrichtung gemäß Figur 5a in einer perspektivischen Teilschnitt-Darstellung; und
- Fig. 6: eine schematische Darstellung einer Futterküche zur Zubereitung eines Futtermittels für Insekten mit einer erfindungsgemäßen Mischvorrichtung gemäß den Figuren 1 und 2 in einer schematischen Darstellung.

Die Figuren 1 und 2 zeigen eine Mischvorrichtung 2 zum Vermischen von Futterkomponenten, insbesondere zur Herstellung eines flüssigen, breiigen oder stichfesten Insektenfuttermittels. Die Mischvorrichtung 2 weist einen Mischbehälter 4 zur Aufnahme von Futterkomponenten auf und ein Rührwerk 6 zur Vermischung der Futterkomponenten. Das Rührwerk 6 weist ein Rührmittel 8 auf. Das Rührmittel 8 ist in dem Mischbehälter 4 drehbar angeordnet. Der Mischbehälter 4 weist eine seitliche Behälterwand 5 auf, welche quer zu einer Mischbehälter-Längsachse L_{M} einen mehreckigen Querschnitt 10 aufweist. Benachbarte Ecken 12 des mehreckigen Querschnitts 10 sind jeweils mittels einem Wandabschnitts 14, 16 verbunden. Die Wandabschnitte 14, 16 weisen eine rechteckige Grundform auf. In Umfangsrichtung U um die Mischbehälter-Längsachse L_{M} benachbarte Wandabschnitte 14, 16 weisen eine unterschiedliche Seitenbreite L1, L2 quer zur Mischbehälter-Längsachse L_{M} auf, wie insbesondere in Figur 2 zu erkennen ist.

Die Wandabschnitte 14, 16 weisen erste Wandabschnitte 14 mit einer ersten Seitenbreite L1 auf und zweite Wandabschnitte 16 mit einer zweiten Seitenbreite L2. Dabei sind die ersten und die zweiten Wandabschnitte 14, 16 alternierend zueinander angeordnet. In der in den Figuren gezeigten Ausführungsform weist die seitliche Behälterwand 5 der Mischvorrichtung 2 insgesamt acht Ecken 12 auf. Dementsprechend sind insgesamt acht Wandabschnitte 14, 16 vorgesehen, wobei vier erste Wandabschnitte 14 mit einer ersten Seitenbreite L1 und vier zweite Wandabschnitte 16 mit einer zweiten Seitenbreite L2 vorgesehen sind. Durch die unterschiedlich langen Wandabschnitte 14, 16 bricht der Futterbrei im inneren des Mischbehälters 4 ungleichmäßig, wodurch die Vermischung verbessert wird. Die Wandabschnitte 14, 16 sind aus Edelstahl ausgebildet. Benachbarte Wandabschnitte 14, 16 sind miteinander verschraubt. Die Wandabschnitte 14, 16 sind dabei insbesondere parallel zur Mischbehälter-Längsachse L_{M} angeordnet.

Das Rührmittel 8 weist eine Längsachse L_{R} auf. Die Längsachse L_{R} des Rührmittels 8 ist koaxial zur Mischbehälter-Längsachse L_{M} angeordnet. Das Rührmittel 8 ist in Figur 3 näher dargestellt. Es weist eine Mehrfachspirale 18 auf, welche insbesondere als Doppelhelix 20 ausgebildet ist. Die Doppelhelix 20 bewirkt, dass die in dem Mischbehälter 4 aufgenommene Futterkomponenten mittig in dem Mischbehälter 4 nach unten verdrängt wird. Wenn die Futterkomponenten in einem unteren Bereich 36 aufgrund der Form des Mischbehälters 4 nicht weiter nach unten verdrängt werden können, weichen sie nach radial außen aus und steigen benachbart zu den Wandabschnitten 14, 16 innerhalb des Mischbehälters 4 nach oben. Wie Figur 3 ferner zu entnehmen ist, weist das Rührmittel 8 eine Welle auf, die als Quadratwelle 52 ausgebildet ist. An dieser Quadratwelle 52 sind beabstandet voneinander zwei Helix-Befestigungselemente 56 vorgesehen, mittels welchen ein erster und ein zweiter Schneckenflügel 54a, 54b gehalten wird. Gemäß einer alternativen Ausführungsform kann für größere Förderleistungen und eine erhöhte Stabilität auch vorgesehen sein, drei oder mehr Helix-Befestigungselemente 56 vorzusehen. Die Welle kann alternativ einen runden, sechseckigen oder achteckigen Querschnitt aufweisen.

Unterseitig an dem Rührmittel 8 ist ein Bodenrührwerk 22 angeordnet. Das Bodenrührwerk 22 ist insbesondere unterhalb der Mehrfachspirale 18 angeordnet. Gemäß einer nicht gezeigten Ausführungsform kann die Mehrfachspirale 18 optional unabhängig von dem Bodenrührwerk 22 eingebaut werden.

Die Schneckenflügel 54a, 54b erstrecken sich spiralförmig entlang der Quadratwelle 52. Durch die Rotation der Quadratwelle 52 werden auch die Schneckenflügel 54a, 54b in Rotation versetzt. Die Drehrichtung der Quadratwelle 52 ist dabei vorzugsweise so gewählt, dass die Futterkomponenten mittig entlang der Quadratwelle 52 nach unten gefördert werden. Die Schneckenflügel 54a, 54b erstrecken sich mit einer konstanten Steigung entlang der Quadratwelle 52. Gemäß einem hier nicht gezeigten Ausführungsbeispiel erstrecken sich Schneckenflügel 54a, 54b mit einer progressiv zu- oder abnehmenden Steigung entlang der Quadratwelle 52.

Das Bodenrührwerk 22 weist wenigstens zwei Rührflügel 24 auf. Die Rührflügel 24 verdrängen das Futtermittel nach außen und erlauben beim Anmischen von kleiner Futtermengen eine homogene Vermischung desselben.

Die Mischvorrichtung 2 weist drei Standfüße 26 auf. Jedem der Standfüße ist eine Wiegeeinrichtung 28 zugeordnet, sodass bei bekannter Masse der Mischvorrichtung 2 ermittelt werden kann, welche Futtermittelmasse sich im inneren der Mischvorrichtung 2 befindet. Das Rührwerk 6 weist eine Antriebseinrichtung 30 auf. Diese ist oberseitig an dem Mischbehälter 4 montiert. Die Antriebseinrichtung 30 weist einen frequenzgeregelten Getriebemotor 32 auf. Der Mischbehälter 4 weist ein Aufnahmevolumen V im Bereich von 1000L bis 3000L auf. Der Mischbehälter 4 ist oberseitig geschlossen ausgebildet. Der Mischbehälter 4 weist an seiner Oberseite einen abnehmbaren oberseitigen Deckel 34 auf.

Der Mischbehälter 4 verjüngt sich in einem unteren Bereich 36 in eine Richtung nach vertikal unten trichterförmig bis zu einem Bodenabschnitt 38. Der untere Bereich 36 ist aus trapezförmigen Trichterblechen 40 ausgebildet. Die Trichterbleche 40 weisen eine oberseitige Kante 58 auf, die in Figur 4 dargestellt ist. Eine Länge der oberseitigen Kante 58 entspricht der Seitenbreite L1, L2 des jeweils benachbarten Wandabschnitts 14, 16. Wie in Figur 4 gezeigt, weist der Wandabschnitt 16 bspw. die Seitenbreite L2 auf. Auch das benachbarte trapezförmige Trichterblech 40 weist an seiner oberseitigen Kante 58 die zweite Seitenbreite L2 auf. In analoger Weise gilt dies auch für die ersten Wandabschnitte 14, die die geringere Seitenbreite L1 aufweisen. Das Rührmittel 8 erstreckt sich, wie insbesondere Figur 2 zu entnehmen ist, bis im Wesentlichen zum Bodenabschnitt 38.

Die Mischvorrichtung 2 weist darüber hinaus einen in Figur 1 gezeigten Tankreiniger 42 auf, der eine Reinigung des Mischbehälters 4 erlaubt. Ferner ist eine Nebeldüse 44 vorgesehen, um die Befeuchtung des Futtermittels zu regulieren und eine Tankreinigung zu ermöglichen. Sowohl der Tankreiniger 42 als auch die Nebeldüse 44 werden über Rohrelemente 46 mit Fluid, beispielsweise Wasser versorgt. Zur Steuerung des Fluidflusses ist ein Kugelhahn 48 vorgesehen. Unterseitig an dem Mischbehälter 4 ist ferner ein Ablass 50 vorgesehen, um bspw. Reinigungsflüssigkeit aus dem Mischbehälter 4 abzulassen.

Die Figuren 5a und 5b zeigen ein alternatives Ausführungsbeispiel einer Mischvorrichtung 2'. Im Vergleich zu dem in den Figuren 1-4 gezeigten Ausführungsbeispiel weist das Rührmittel 8 kein unterhalb der Mehrfachspirale 18 angeordnetes Bodenrührwerk auf. Stattdessen ist unterhalb der Mehrfachspirale 18 ein zweites Rührwerk 60 angeordnet. Das zweite Rührwerk 60 weist einen Antrieb 62 auf. Der Antrieb 62 ist unterseitig an dem Mischbehälter 4 montiert. Das zweite Rührwerk 60 weist ein rotierendes Zerkleinerungsmittel 64 auf. Das rotierende Zerkleinerungsmittel 64 ist dazu eingerichtet, Partikel in dem Futterbrei zu zerkleinern. Das zweite Rührwerk 60 weist einen Getriebemotor 66 auf. Die Drehzahlregelung des zweiten Getriebemotors 66 erfolgt unabhängig von der Drehzahlregelung des Getriebemotors 32, sodass das zweite Rührwerk 60 und das erste Rührwerk 6 mit unterschiedlichen Rotationsgeschwindigkeiten betrieben werden können. Zwischen dem Getriebemotor 66 und dem zweiten Rührwerk 60 ist eine Übertragungseinrichtung 68 angeordnet, die die vom Getriebemotor 66 erzeugte rotatorische Energie überträgt auf das zweite Rührwerk 60. Das zweite Rührwerk 60 weist eine Welle 70 auf, an der das als Dissolver ausgebildete Zerkleinerungsmittel 64 angeordnet ist. In dem in den Figuren 5a und 5b gezeigten Ausführungsbeispiel dient das erste Rührwerk 6 der Vermischung und Herstellung eines homogenen Futterbreis. Die Aufgabe des zweiten Rührwerkes 60, insbesondere des Zerkleinerungsmittels 64, besteht darin, größere Partikel innerhalb des Futterbreis vorab zu zerkleinern. Die zu erreichenden Partikelgrößen nach der Zerkleinerung liegen typischerweise in einen Bereich von kleiner 10 mm. Das zweite Rührwerk 60 ist von unten in den Mischbehälter 4 geführt und wird daher auch als Bottom-Entry-Rührwerk bezeichnet.

Figur 6 zeigt in schematischer Weise eine Futterküche 100 zur Zubereitung eines Futtermittels für Insekten. Die Futterküche 100 weist die Mischvorrichtung 2 gemäß den vorstehenden Figuren auf. Die Futterküche 100 weist ferner wenigstens ein mit der Mischvorrichtung 2 koppelbares Zuführ-Fördermittel 102 auf. Das Zuführ-Fördermittel 102 ist dazu eingerichtet, Komponenten des Futtermittels in den Mischbehälter 4 zu fördern. Darüber hinaus weist die Futterküche 100 ein mit der Mischvorrichtung 2 koppelbares Abführ-Fördermittel 104 auf, welches dazu eingerichtet ist, dass Futtermittel aus der Mischvorrichtung 2 zu fördern. Ferner ist eine Dosiereinrichtung 106 vorgesehen, welche über das Abführ-Fördermittel 104 mit der Mischvorrichtung 2 verbunden und dazu eingerichtet ist, das Futtermittel zu dosieren. Dort wird das Futtermittel bspw. in Kisten für die Larvenmast dosiert und die Larven anschließend zugegeben.

### Bezugszeichenliste

- 2, 2': Mischvorrichtung
- 4: Mischbehälter
- 5: seitliche Behälterwand
- 6: (erstes) Rührwerk
- 8: Rührmittel
- 10: mehreckiger Querschnitt
- 12: Ecken des mehreckigen Querschnitts
- 14: erster Wandabschnitt
- 16: zweiter Wandabschnitt
- 18: Mehrfachspirale
- 20: Doppelhelix
- 22: Bodenrührwerk
- 24: Rührflügel
- 26: Standfuß
- 28: Wiegeeinrichtung
- 30: Antriebseinrichtung
- 32: frequenzgeregelter Getriebemotor
- 34: oberseitiger Deckel
- 36: unterseitiger Bereich
- 38: Bodenabschnitt
- 40: trapezförmiges Trichterblech
- 42: Tankreiniger
- 44: Nebeldüse
- 46: Rohrelemente
- 48: Kugelhahn
- 50: Ablass
- 52: Quadratwelle
- 54a,b: erster und zweiter Schneckenflügel
- 56: Helix-Befestigungselement
- 58: oberseitige Kante
- 60: zweites Rührwerk
- 62: Antrieb des zweiten Rührwerks
- 64: Zerkleinerungsmittel (Dissolver)
- 66: Getriebemotor
- 68: Übertragungseinrichtung
- 70: Welle
- 100: Futterküche
- 102: Zuführ-Fördermittel
- 104: Abführ-Fördermittel
- 106: Dosiereinrichtung
- L1: erste Seitenbreite
- L2: zweite Seitenbreite
- L_{M}: Mischbehälter-Längsachse
- L_{R}: Rührmittel-Längsachse
- U: Umfangsrichtung
- V: Aufnahmevolumen des Mischbehälters

## Patentansprüche

1. Mischvorrichtung (2, 2') zum Vermischen von Futterkomponenten, insbesondere zur Herstellung eines Insektenfuttermittels, mit
- einem Mischbehälter (4) zur Aufnahme von Futterkomponenten, und
- einem Rührwerk (6) zur Vermischung der Futterkomponenten, mit einem Rührmittel (8), wobei das Rührmittel (8) in dem Mischbehälter (4) drehbar entlang einer Längsachse (L_{R}) angeordnet ist,
**dadurch gekennzeichnet, dass** das Rührmittel (8) eine Mehrfachspirale (18) mit zwei entlang der Längsachse (L_{R}) beanstandeten Schneckenflügeln (54a, 54b) aufweist, wobei die Mehrfachspirale (18) derart ausgebildet ist, dass diese in dem Mischbehälter (4) aufgenommene Futterkomponenten mittig in dem Mischbehälter (4) nach unten verdrängt.

2. Mischvorrichtung (2, 2') nach Anspruch 1,
wobei die Mehrfachspirale (18) als Doppelhelix (20) ausgebildet ist.

3. Mischvorrichtung (2, 2') nach Anspruch 1 oder 2,
wobei unterseitig an dem Rührmittel (8), insbesondere unterhalb der Mehrfachspirale (18), ein Bodenrührwerk (22) angeordnet ist, welches insbesondere wenigstens zwei Rührflügel (24) aufweist.

4. Mischvorrichtung (2, 2') nach einem der vorstehenden Ansprüche,
wobei der Mischbehälter (4) eine seitliche Behälterwand (5) aufweist, welche quer zu einer Mischbehälter-Längsachse (L_{M}) einen mehreckigen Querschnitt (10) aufweist, wobei benachbarte Ecken (12) der Behälterwand (5) jeweils durch einen Wandabschnitt (14, 16) verbunden sind,
wobei in Umfangsrichtung benachbarte Wandabschnitte (14, 16) eine unterschiedliche Seitenlänge (L1, L2) quer zur Mischbehälter-Längsachse aufweisen.

5. Mischvorrichtung (2, 2') nach Anspruch 4,
wobei die Wandabschnitte (14, 16) erste Wandabschnitte (14) mit einer ersten Seitenlänge (L1) aufweisen und zweite Wandabschnitte (16) mit einer zweiten Seitenlänge (L2), und
wobei die ersten und die zweiten Wandabschnitte (14, 16) alternierend zueinander angeordnet sind.

6. Mischvorrichtung (2, 2') nach einem der Ansprüche 4 oder 5,
wobei die Wandabschnitte (14, 16) aus Edelstahl ausgebildet sind und/oder miteinander verschraubt sind.

7. Mischvorrichtung (2, 2') nach einem der vorstehenden Ansprüche,
wobei das Rührmittel (8) eine Längsachse (L_{R}) aufweist, welche koaxial zur Mischbehälter-Längsachse (L_{M}) angeordnet ist.

8. Mischvorrichtung (2, 2') nach einem der vorstehenden Ansprüche,
mit wenigstens drei Standfüßen (26), wobei jedem der Standfüße eine Wiegeeinrichtung (28) zugeordnet ist.

9. Mischvorrichtung (2, 2') nach einem der vorstehenden Ansprüche,
wobei das Rührwerk (6) eine Antriebseinrichtung (30) aufweist, welche oberseitig an dem Mischbehälter (4) montiert ist, insbesondere wobei die Antriebseinrichtung (30) einen frequenzgeregelten Getriebemotor (32) aufweist.

10. Mischvorrichtung (2') nach einem der vorstehenden Ansprüche,
wobei das Rührwerk (6) ein erstes Rührwerk (6) ist und wobei die Mischvorrichtung (2) ein zweites Rührwerk (60) aufweist, welches einen Antrieb (62) aufweist, der unterseitig an dem Mischbehälter (4) montiert ist, insbesondere wobei das zweite Rührwerk (60) ein rotierendes Zerkleinerungsmittel (64) aufweist, welches dazu eingerichtet ist, Partikel in dem Futterbrei zu zerkleinern.

11. Mischvorrichtung (2, 2') nach einem der vorstehenden Ansprüche,
wobei der Mischbehälter (4) ein Aufnahmevolumen (V) von 1000 Litern bis 10000 Litern aufweist, insbesondere 1200 Litern bis 2500 Litern.

12. Mischvorrichtung (2, 2') nach einem der vorstehenden Ansprüche,
wobei der Mischbehälter (4) oberseitig geschlossen ausgebildet ist, insbesondere wobei der Mischbehälter (4) einen zu öffnenden oberseitigen Deckel (34) aufweist.

13. Mischvorrichtung (2, 2') nach einem der vorstehenden Ansprüche,
wobei sich der Mischbehälter (4) in einem unteren Bereich (36) unterhalb der seitlichen Behälterwand (3) in eine Richtung nach vertikal unten trichterförmig bis zu einem Bodenabschnitt (38) verjüngt, insbesondere wobei der untere Bereich (36) aus trapezförmigen Trichterblechen (40) ausgebildet ist, und/oder
wobei sich das Rührmittel (8) bis im Wesentlichen zum Bodenabschnitt (38) erstreckt.

14. Futterküche (100) zur Zubereitung eines Futtermittels für Insekten, mit:
- einer Mischvorrichtung (2, 2') mit einem Mischbehälter (4) und einem Rührwerk (6), wobei die Mischvorrichtung (2, 2') nach einem der vorstehenden Ansprüche ausgebildet ist,
- wenigstens einem mit der Mischvorrichtung (2, 2') koppelbaren Zuführ-Fördermittel (102), welches dazu eingerichtet ist, Komponenten des Futtermittels in den Mischbehälter (4) zu fördern,
- wenigstens einem mit der Mischvorrichtung (2, 2') koppelbaren Abführ-Fördermittel (104), welches dazu eingerichtet ist, das Futtermittel aus der Mischvorrichtung (2) zu fördern,
- eine Dosiereinrichtung (106), welche über das Abführ-Fördermittel (104) mit der Mischvorrichtung (2, 2') verbindbar und dazu eingerichtet ist, das Futtermittel zu dosieren.

15. Verwendung einer Mischvorrichtung (2, 2') nach einem der vorstehenden Ansprüche zur Herstellung eines Futtermittels für Insekten.
